# EUROPÄISCHE PATENTSCHRIFT

(11) **EP 1 561 599 B1**
(45) Veröffentlichungstag und Bekanntmachung des Hinweises auf die Patenterteilung: **15.09.2010**
(21) Anmeldenummer: 04405071.4
(22) Anmeldetag: 03.02.2004
(51) Int. Cl.: B42B 4/00, B65H 5/32, B65H 9/14

(54) **Einrichtung zur Herstellung von aus gefalzten Druckbogen bestehenden fadengehefteten Buchblocks**
Installation for producing sewn book-blocks consisting of folded signatures
Installation pour la fabrication de livres cousus composés de feuilles imprimées pliées

(43) Veröffentlichungstag der Anmeldung: 10.08.2005
(73) Patentinhaber: Müller Martini Holding AG, 6052 Hergiswil (CH)
(72) Erfinder: Mezger, Franz Konrad, Deubach 97922 Lauda-Königshofen (DE); Frank, Michael Robert, 74736 Hardheim (DE)

(56) Entgegenhaltungen:
- EP-A- 0 893 275
- EP-A- 0 976 672
- EP-A- 1 331 105

## Beschreibung

Die Erfindung betrifft eine Einrichtung zur Herstellung von aus gefalzten Druckbogen bestehenden, fadengehefteten Buchblocks, mit einer die Druckbogen rittlings auf einem Heftsattel in eine Heftposition transportierenden Fördervorrichtung, der eine Zuführvorrichtung für die Druckbogen vorgeschaltet ist, und einer Nähvorrichtung, die mit seitlichem Abstand zu dem quer zur Förderrichtung der durch die Fördervorrichtung transportierten Druckbogen oszillierend antreibbaren Heftsattel angeordnet und von diesem mit Druckbogen beschickbar ist, wobei die Fördervorrichtung so gesteuert ist, dass die Fördergeschwindigkeit undvorzugsweise die Heftposition der Druckbogen auf dem Heftsattel veränderbar resp. an die unterschiedlichen Eigenschaften der Druckbogen anpassbar ist.
Solche Einrichtungen sind an Fadenheftmaschinen zur Herstellung fadengehefteter Buchblocks bekannt. So u.a. bei einer Fadenheftmaschine INVENTA der Müller Martini Buchbindesysteme AG. Hierbei werden die Druckbogen einzeln am Förderende der ebenfalls sattelförmigen Zuführvorrichtung von der dem Heftsattel zugeordneten Fördervorrichtung erfasst und in eine Heftposition auf dem Heftsattel versetzt. Sobald der Druckbogen die Heftposition erreicht hat, wird der Reibungsschluss zwischen den den Druckbogen auf dem Heftsattel transportierenden Bändern der Fördervorrichtung gelöst und der Heftsattel mit dem Druckbogen in die Nähposition der Nähvorrichtung geschwenkt.
Diese weitgehend unelastische Antriebsverbindung zum Transport der Druckbogen gestattet keine präzise Positionierung der für einen Buchblock bestimmten Druckbogen auf dem Heftsattel und es leidet daran die Zuverlässigkeit und Genauigkeit beim Aneinandernähen der Druckbogen. Erschwerend kommt hinzu, dass die Eigenschaften der für einen Buchblock bestimmten unterschiedlichen Druckbogen, sei es hinsichtlich Gewicht, Dicke und/oder Qualität des Werkstoffes (beispielsweise Papier) etc. zu einem unregelmässigen Verhalten bei der Ueberführung von der Zuführvorrichtung auf den Heftsattel neigen, beispielsweise durch einen unterschiedlichen Schlupf der Druckbogen in der Förderrichtung.
Weil Druckbogen ausser Kontrolle geraten können, prallen sie von Anschlägen zurück oder erreichen ihre Heftposition auf dem Heftsattel nicht.

Bei einer Einrichtung nach der EP 1 013 470 A1 sind die Förderbänder der Fördervorrichtung an dem seitlich beweglichen Heftsattel befestigt, wogegen bei der oben erwähnten Fadenheftmaschine INVENTA die Fördervorrichtung ortsfest angeordnet ist.

Bei beiden bekannten Einrichtungen werden die Druckbogen durch die dem Heftsattel zugeordnete Fördervorrichtung nach der Zuführvorrichtung erfasst und vorzugsweise in Förderrichtung beschleunigt, sodass sie von den Mitnehmern der Zuführvorrichtung rechtzeitig entfernt werden, um danach vor dem Erreichen der Heftposition an einem Anschlag abgebremst zu werden, damit ein hartes Aufschlagen verhindert werden kann.

Dieses Ziel wird bislang durch eine mechanische Vorrichtung angestrebt, kann jedoch wegen der grossen Variabilität der Formate und Gewichte der Druckbogen sowie unterschiedlichen Reibungsverhältnissen resp. unterschiedlicher Eigenschaften der sich folgenden Druckbogen nur ungenau erreicht werden; auch eine exakte Positionierung wurde auf die bekannte Weise nicht erreicht. Das Problem kann möglicherweise durch den aufwändigen Austausch von Steuerkurven entschärft, jedoch nicht gänzlich verhindert werden.

Die veröffentlichte EP 1 331 105 A2 beschreibt ein Buchbindesystem für ein sattelgeheftetes, gebundenes Buch, mit einem Zuführabschnitt für Druckbogen und einem an den Zuführabschnitt anschliessenden Falzabschnitt auf dem die Druckbogen entlang einer Mittellinie gefalzt werden. Danach werden die gefalzten Druckbogen auf einem Sammelabschnitt einer Fördervorrichtung, nach der Falzkante ausgerichtet, übereinander abgelegt. Von hier werden die gesammelten Druckbogen auf der Fördervorrichtung rittlings einer Heftstation zugeführt, in der sie von angetriebenen Heftköpfen durch die Falzkante hindurch mit Drahtabschnitten geheftet werden. Nach Verlassen der Heftstation werden die gehefteten Druckbogen von der Fördervorrichtung abgehoben und einer Schneidstation zugeführt.

Die bekannte EP 0 893 275 A1 betrifft ein Verfahren und eine Einrichtung für das Herstellen von Büchern oder Broschüren, welche einen Buchblock aus falzseitig fadengehefteten Druckbogen aufweisen, die mittels Zuförderer in einer bestimmten Reihenfolge, mittig gespreizt mit nach unten hängenden Seitenteilen einem Heftsattel zugeführt und von diesem in reahtwinkliger Richtung zur Zuführung in eine Hefteinrichtung überführt werden, wobei die Druckbogen vor dem Heften auf dem Heftsattel entsprechend der Beftlage positioniert werden. Hierbei wird vorschlagsgemäss die nachlaufende Rate eines zugeführte Druckbogens auf dem Heftsattel rechtsbündig nach der Kopf- oder Fusskante eines durch die Hefteinrichtung wenigstens teilweise genähten Buchblocks ausgerichtet.

Die vorveröffentlichte EP 0 976 672 A2 beschreibt eine Vorrichtung und ein Verfahren zum Transportieren von sich mit konstanter Geschwindigkeit auf einer Transportkette bewegenden Signaturbündeln zu einer Bearbeitungsstation, wobei eine sich mit variabler Geschwindigkeit bewegende zweite Transportkette vorgesehen ist, derart, dass die erste Transportkette in die zweite Transportkette übergeht.

Es ist Aufgabe der vorliegenden Erfindung, eine Einrichtung zu schaffen, mit der die aufgeführten Mängel weitgehend behoben werden.

Erfindungsgemäss wird diese Aufgabe dadurch gelöst, dass die Fördervorrichtung mit einem durch eine rechnerverbundene Steuerung ausgebildeten, drehwinkelgesteuerten Elektromotor antriebsverbunden ist und dass der Rechner einen Datenspeicher aufweist, in welchem formatentsprechende Daten unterschiedlicher Druckbogen gespeichert und mit der Steuerung des Elektromotors in Verbindung bringbar sind, so dass die Fördergeschwindigkeit der Druckbogen zur Heftposition hin durch die Steuerung zumindest annähernd auf Null verzögerbar ist.

Damit entsteht an der Fördervorrichtung eine einfache Antriebseinrichtung für eine genaue und flexible Positionierung der Druckbogen auf dem Heftsattel.

Die erfindungsgemässe Einrichtung zeichnet sich weiter dadurch aus, dass alle Druckbogenformate mit einer nahezu gleichen Antriebskraft in die bestimmte Heftposition versetzt werden können. Beschädigungen an den Druckbogen bleiben aus und ein Abschmieren der Druckfarbe wegen eines Reibungsverlustes in der Fördervorrichtung kann vermieden werden.

Durch diese Vorgehensweise lässt sich auch ein Zeitvorsprung für den Nähvorgang erwirken.

Die Steuerung, die mit einem einen Datenspeicher aufweisenden Rechner verbunden ist, in dem formatentsprechende Daten unterschiedliche Druckbogen gespeichert und abrufbar mit der Steuerung des Elektromotors in Verbindung bringbar sind, gestattet auf einfache Weise ein Ein- resp. Umstellen der Fördervorrichtung auf eine bestimmte Formatgrösse.

Ebenso kann die Fördergeschwindigkeit der Druckbogen zur Heftposition hin durch die Steuerung dosiert auf Null verzögert werden, so dass eine sanfte und exakte Positionierung der Druckbogen auf dem Heftsattel stattfinden kann.

Im Interesse einer hohen Produktionsleistung und Zuverlässigkeit kann es zweckmässig sein, die Fördergeschwindigkeit der Druckbogen durch die Steuerung vor dem Verzögern zu beschleunigen, so dass die Druckbogen von Mitnehmern der Zuführvorrichtung nicht beschädigt werden können.

Der Heftposition der Druckbogen auf dem Heftsattel kann auf einfache Weise ein die Endlage eines Druckbogens bestimmender Anschlag zugeordnet sein, nach dem die Druckbogen durch ihre vorlaufende Kante ausgerichtet werden.

Alternativ oder zusätzlich kann der Heftposition auf dem Heftsattel ein die Endlage eines Druckbogens bestimmender Sensor zugeordnet sein, der mit dem Rechner zur Uebertragung eines Signals verbunden ist.

Vorteilhaft kann der Anschlag und/oder der Sensor in Förderrichtung der Druckbogen verstellbar befestigt sein, sodass u.a. eine gegenüber der Nähvorrichtung korrigierbare Heftpostion vorgenommen werden kann.

Die Einrichtung kann eine Fördervorrichtung aufweisen, die aus zwei durch Arbeitstrums einen Förderspalt für die Druckbogen bildenden, umlaufenden Bändern besteht.
Selbstverständlich könnten anstelle von Bändern auch in Förderrichtung der Druckbogen nebeneinander angeordnete, angetriebene Rollen zur Bildung einer Fördervorrichtung resp. eines Förderspaltes vorgesehen sein.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine auszugsweise räumliche Darstellung einer Ausführung der erfindungsgemässen Einrichtung einer Fadenheftmaschine,
- Fig. 2: eine Seitenansicht der in Fig. 1 dargestellten Einrichtung und
- Fig. 3: eine Draufsicht auf die in Fig. 2 veranschaulichte Einrichtung.

Die Fig. 1 zeigt eine Einrichtung 1 einer Fadenheftmaschine zur Herstellung von aus gefalzten Druckbogen 2 bestehenden fadengehefteten Buchblocks, mit einer die Druckbogen 2 rittlings auf einem Heftsattel 3 in eine Heftposition transportierenden Fördervorrichtung 4.

Bevor die in einer bestimmten Reihenfolge für einen Buchblock bestimmten Druckbogen 2 an einen vorgeschalteten Zuförderer 5 abgegeben werden, werden sie in einer Zusammentragmaschine lose zu Buchblöcken vereint und anschliessend in ein Magazin eines dem Zuförderer 5 zugeordneten Druckbogenanlegers (nicht ersichtlich) überführt. Dieser Vorgang ist bekannt und nicht Teil der vorliegenden erfindungsgemässen Einrichtung; dieser bekannte Vorgang wie auch die Prinzipien des Fadenheftens sind in der einschlägigen Literatur, beispielsweise Druckschriften oder dem Buch "Industrielle Buchbinderei" von Liebau/Heinze, Verlag Beruf + Schule, nachzulesen.
Die Druckbogen 2 werden rittlings auf dem Zuförderer 5 abgesetzt und taktweise in Förderrichtung F von einem nicht ersichtlichen, umlaufenden Zugorgan, an dem auf die Druckbogen stossend einwirkende Mitnehmer befestigt sind, weitertransportiert.
Die in Förderrichtung F an den Zuförderer 5 stufenlos anschliessende Einrichtung 1 -auch als Einschubeinrichtung bekannt-, die im Querschnitt satteldachförmig ausgebildet ist, erfasst und transportiert den vom Zuförderer 5 ankommenden Druckbogen 2 mittels der Fördervorrichtung 4, die durch zwei benachbarte, umlaufende Förderbänder gebildet ist, in eine Heftposition, die der Heftlage des Druckbogens 2 in einer seitlich der Fördervorrichtung angeordneten Nähvorrichtung 8 entspricht.
Die Nähvorrichtung 8 ist schematisch durch Nähnadeln -üblicherweise bilden eine Durchstich- und eine Hakennadel ein Nähnadelpaar- gezeigt und der Nähvorgang ist beispielsweise in den EP - B - 0 537 106 und 0 603 126 beschrieben.

Bevor der Druckbogen 2 auf dem Heftsattel 3 der dargestellten Einrichtung 1 die endgültige Heftlage erreicht hat, sich beispielsweise in der veranschaulichten Lage befindet, beginnt sich der Heftsattel 3 in die Heftlage an der Vorderseite der in der Nähvorrichtung 8 zu Buchblöcken vernähten Druckbogen zu bewegen.
Die Annäherung an die Nähvorrichtung 8 erfolgt -über die Stange 22 angetrieben- durch eine Schwenkbewegung des Heftsattels 3 um eine Achse, die parallel zur Förderrichtung F verläuft.
In oder vor der angenäherten Endlage des Heftsattels 3, wird ein in Zuführrichtung der Druckbogen 2 vorderer, als aus der aushebbare Sattelabschnitt aktiviert, der den Druckbogen 2 in die Heftlage an der Nähvorrichtung versetzt.
Der auf dem Sattelabschnitt 9 an einen Teilbuchblock angelegte Druckbogen 2 wird vernäht; die Nähnadeln treten in Aktion und der Sattelabschnitt 9 wird durch eine nicht dargestellte Steuerung in die Ausgangslage in der Einrichtung 1 zurück versetzt.

Der nach dem Rückhubsignal zurückbewegte Heftsattel 3 und der Sattelabschnitt 9 befinden sich anschliessend in der Ausgangsstellung, in welcher sie den nächsten von dem Zuförderer 5 ankommenden Druckbogen 2 aufnehmen können.

Nachdem der Nähvorgang beendet und ein weiterer Druckbogen 2 am Buchblock befestigt ist, erreicht der nächste Druckbogen 2 auf dem Zuförderer 5 Heftsattel 3.

Fig. 1 zeigt weiterhin die Nähvorrichtung 8 und einen für den Antrieb der Fördervorrichtung 4 bestimmten, drehwinkelgesteuerten Elektromotor 10, der an einem Maschinengestell angeflanscht ist. Eine Antriebswelle (nicht ersichtlich) durchsetzt ein Lagergehäuse 11, eines Antriebsrades 12 eines Riemenvorgeleges 13, dessen doppelt verzahnter Antriebsriemen 14 mit Antriebsrädern 15, 16 der die Fördervorrichtung 4 bildenden, um Rollen 17, 18 umlaufenden Förderbändern 6, 7 kämmt (siehe auch Fig. 2 und 3). Eine Steuerung S des drehwinkelsteuerbaren Elektromotors 10 ist mit einem einen Datenspeicher 19 aufweisenden Rechner C verbunden, von dem aus die Fördervorrichtung 4 automatisch nach gespeicherten Programmen oder manuell steuerbar ist.
Es ist beispielsweise möglich, ein einzelner oder ein sich in der Fertigung wiederholender programmierter Verarbeitungsvorgang im Rechner C zu speichern und über die Steuerung S durch die Fördervorrichtung 4 auszuführen.

Hierbei kann die Fördergeschwindigkeit oder die Heftposition der Druckbogen in Abstimmung mit einem Endanschlag 20 und/oder Sensor 21 an dem Heftsattel 3 bedarfsfalls geändert bzw. auch an neue Gegebenheiten angepasst werden.
Von einer Korrektur der Fördergeschwindigkeit oder der Heftposition auf dem Heftsattel 3, signalisiert durch Anschlag 20 oder Sensor 21, können auch die Verzögerung der Fördergeschwindigkeit und/oder die Beschleunigung der Fördergeschwindigkeit der Druckbogen betroffen sein. Beispielsweise bei einem zu harten Aufschlagen eines Druckbogens am Anschlag 20 oder bei Nichterreichen des die Heftposition bestimmenden Anschlages als auch beim Passsieren des Sensors 21 können erforderliche Korrekturen über den Rechner C automatisch oder manuell vorgenommen werden.

## Patentansprüche

1. Einrichtung zur Herstellung von aus gefalzten Druckbogen (2) bestehenden, fadengehefteten Buchblocks, mit einer die Druckbogen (2) rittlings auf einem Heftsattel (3) in eine Heftposition transportierenden Fördervorrichtung (4), der eine Zuführvorrichtung (5) für die Druckbogen (2) vorgeschaltet ist, und einer Nähvorrichtung (8), die mit seitlichem Abstand zu dem quer zur Förderrichtung (F) der durch die Fördervorrichtung (4) transportierten Druckbogen (2) oszillierend antreibbaren Heftsattel (3) angeordnet und von diesem mit Druckbogen (2) beschickbar ist, wobei die Fördervorrichtung (4) so gesteuert ist, dass die Fördergeschwindigkeit und vorzugsweise die Heftposition der Druckbogen (2) auf dem Heftsattel (3) veränderbar respektive, an die unterschiedlichen Eigenschaften der Druckbogen anpassbar ist, **dadurch gekennzeichnet, dass** die Fördervorrichtung (4) mit einem durch eine rechnerverbundene Steuerung (S) ausgebildeten, drehwinkelgesteuerten Elektromotor (10) antriebsverbunden ist, und dass der
Rechner (C) einen Datenspeicher (19) aufweist, in welchem formatentsprechende Daten unterschiedlicher Druckbogen (2) gespeichert und mit der Steuerung (S) des Elektromotors (10) in Verbindung bringbar sind, so
dass die Fördergeschwindigkeit der Druckbogen (2) zur Heftposition hin durch die Steuerung (S) zumindest annähernd auf Null verzögerbar ist.

2. Einrichtung nach Anspruch 1, **dadurch gekennzeichnet, dass** die Fördergeschwindigkeit der Druckbogen (2) durch die Steuerung (S) vor dem Verzögern beschleunigbar ist.

3. Einrichtung nach Anspruch 1 oder 2, **dadurch gekennzeichnet, dass** der Heftposition auf dem Heftsattel (3) ein die Endlage eines Druckbogens (2) bestimmender Anschlag (20) zugeordnet ist.

4. Einrichtung nach Anspruch 1 oder 2, **dadurch gekennzeichnet, dass** der Heftposition ein auf den Heftsattel (3) gerichteter, auf diesem Endlage bzw. Heftlage eines Druckbogens bestimmender und mit dem Rechner (C) verbundener Sensor (21) zugeordnet ist.

5. Einrichtung nach Anspruch 3 oder 4**, dadurch gekennzeichnet, dass** der Anschlag (20) und/oder der Sensor (21) in Förderrichtung (F) der Druckbogen (2) verstellbar befestigt sind/ist.

6. Einrichtung nach einem der Ansprüche 1 bis **5** bei welcher die Fördervorrichtung (4) zwei durch Arbeitstrums einen Förderspalt bildende, umlaufende Förderbänder (6, 7) aufweist.

7. Einrichtung nach Anspruch 6, **dadurch gekennzeichnet, dass** der Elektromotor (10) durch ein Zahnriemenvorgelege (13) mit der Fördervorrichtung (4) antriebsverbunden ist.

8. Einrichtung nach Anspruch 7, **dadurch gekennzeichnet, dass** ein Doppelzahnriemen des Zahnriemenvorgeleges (13) mit Antriebsrädern (15, 16) benachbarter Umlenkrollen (17, 18) jeweils eines Förderbandes (6, 7) antriebsverbunden ist.

## Claims

1. Apparatus for producing thread stitched book blocks consisting of folded printed sheets (2), having a conveyor device (4) which transports the printed sheets (2) astride a stitching saddle (3) into a stitching position, there being a feed device (5) for the printed sheets (2) upstream of the conveyor device (4), and having a sewing device (8) arranged spaced laterally from the stitching saddle (3) which can be driven so as to oscillate transversely with respect to the conveying direction (F) of the printed sheets (2) transported by the conveyor device (4) and which is supplied with printed sheets (2) by the latter, the conveyor device (4) being controlled such that the conveying speed and preferably the stitching position of the printed sheets (2) on the stitching saddle (3) can be varied, respectively adapted to the differing properties of the printed sheets, **characterised in that** the conveyor device (4) is connected, so as to be driven by it, to an angle-of-rotation controlled electric motor (10) having a computer connected control device (S), and **in that** the computer (C) has a data storage device (19) in which are stored data corresponding to the format of different printed sheets (2) and which can be brought into operative connection with the control device (S) of the electric motor (10), so that the conveying speed of the printed sheets (2) to the stitching position can be decelarated by the control device (S) at least approximately to zero.

2. Apparatus according to claim 1, **characterised in that** the conveying speed of the printed sheets (2) can be accelerated by the control device (S) before being decelerated.

3. Apparatus according to claim 1 or 2, **characterised in that** a stop member (20) is operatively associated with the stitching position on the stitching saddle (3) to determine the end position of a printed sheet (2).

4. Apparatus according to claim 1 or 2, **characterised in that** a sensor (21) connected with the computer (C) is operatively associated with the stitching position, the sensor (21) being directed at the stitching saddle (3) and determining the end position, respectively the stitching position thereon, of a printed sheet.

5. Apparatus according to claim 3 or 4, **characterised in that** the stop member (20) and/or the sensor (21) are or is secured so as to be adjustable in the conveying direction (F) of the printed sheets (2).

6. Apparatus according to one of claims 1 to 5, in which the conveyor device (4) has two circulating conveyor belts (6, 7) which form a conveying nip between operating runs.

7. Apparatus according to claim 6, **characterised in that** the electric motor (10) is connected with the conveyor device (4), to drive it, by way of a toothed belt gear reducer (13).

8. Apparatus according to claim 7, **characterised in that** a double toothed belt of the toothed belt gear reducer (13) is connected, to drive them, with drive wheels (15, 16) of neighbouring diverter wheels (17, 18) of respective conveyor belts (6, 7).

## Revendications

1. Installation pour la production de corps d'ouvrage brochés constitués de feuillets imprimés (2) pliés, comprenant un dispositif de convoyage (4) qui achemine les feuillets imprimés (2) à califourchon sur une sellette de brochage (3), jusqu'à un emplacement de brochage, et en amont duquel se trouve un dispositif (5) d'amenée desdits feuillets imprimés (2) ; et un dispositif de couture (8) qui est placé à distance latérale de ladite sellette de brochage (3) pouvant être entraînée, de manière oscillante, transversalement par rapport à la direction de convoyage (F) desdits feuillets imprimés (2) acheminés par ledit dispositif de convoyage (4), sellette par laquelle il peut être alimenté en feuillets imprimés (2), ledit dispositif de convoyage (4) étant commandé de telle sorte que la vitesse de convoyage et, de préférence, l'emplacement de brochage desdits feuillets imprimés (2) sur ladite sellette de brochage (3) puissent, respectivement, être modifiés ou adaptés aux différentes propriétés desdits feuillets imprimés, **caractérisée par le fait que** le dispositif de convoyage (4) est en liaison d'entraînement avec un moteur électrique (10) à angles de rotation pilotés, se présentant comme une commande (S) connectée à un ordinateur (C); et **par le fait que** ledit ordinateur (C) comporte une mémoire de données (19) dans laquelle des données, correspondant aux formats de différents feuillets imprimés (2), sont stockées et peuvent être transmises à la commande (S) dudit moteur électrique (10), de façon telle que la vitesse de convoyage desdits feuillets imprimés (2), vers ledit emplacement de brochage, puisse être ralentie au moins approximativement jusqu'à zéro sous l'action de ladite commande (S).

2. Installation selon la revendication 1, **caractérisée par le fait que** la vitesse de convoyage des feuillets imprimés (2) peut être accélérée, par la commande (S), préalablement au ralentissement.

3. Installation selon la revendication 1 ou 2, **caractérisée par le fait qu'**une butée (20), déterminant la position extrême d'un feuillet imprimé (2), est assignée à l'emplacement de brochage sur la sellette de brochage (3).

4. Installation selon la revendication 1 ou 2, **caractérisée par le fait qu'**un capteur (21) connecté à l'ordinateur (C), déterminant respectivement la position extrême ou l'emplacement de brochage d'un feuillet imprimé sur la sellette de brochage, et pointant vers ladite sellette de brochage (3), est assigné audit emplacement de brochage.

5. Installation selon la revendication 3 ou 4, **caractérisée par le fait que** la butée (20) et/ou le capteur (21) est/sont fixé(e)(s), avec faculté de réglage, dans la direction de convoyage (F) des feuillets imprimés (2).

6. Installation selon l'une des revendications 1 à 5, dans laquelle le dispositif de convoyage (4) compte deux bandes convoyeuses (6, 7) en révolution, formant un interstice de convoyage par des brins opérants.

7. Installation selon la revendication 6, **caractérisée par le fait que** le moteur électrique (10) est en liaison d'entraînement avec le dispositif de convoyage (4) par l'entremise d'une transmission intermédiaire (13) à courroie crantée.

8. Installation selon la revendication 7, **caractérisée par le fait qu'**une courroie à crantage double, équipant la transmission intermédiaire (13) à courroie crantée, est en liaison d'entraînement avec des roues menantes (15, 16) de galets de renvoi (17, 18) occupant des positions voisines et associés à une bande convoyeuse (6, 7) respective.
